# EUROPÄISCHE PATENTSCHRIFT

(11) **EP 3 115 091 B1**
(45) Veröffentlichungstag und Bekanntmachung des Hinweises auf die Patenterteilung: **31.01.2018**
(21) Anmeldenummer: 16001508.7
(22) Anmeldetag: 05.07.2016
(51) Int. Cl.: A63C 17/01, A63C 17/12

(54) **MOTORSTEUERUNGS- UND REGELEINRICHTUNG INSBESONDERE FÜR EIN ELEKTRISCH ANGETRIEBENS SKATE- ODER LONGBOARD**
MOTOR FEED BACK LOOP AND CONTROLSYSTEM, IN PARTICULAR FOR AN ELECTRICALLY MOTORISED ROLLERBOARD OR LONG BOARD
DISPOSITIF DE REGLAGE ET DE COMMANDE DE MOTEUR EN PARTICULIER POUR UNE PLANCHE A ROULETTES OU LONGBOARD DOTE D'UN MOTEUR ELECTRIQUE

(30) Priorität: 10.07.2015 DE 202015004862 U
(43) Veröffentlichungstag der Anmeldung: 11.01.2017
(73) Patentinhaber: Ruschkowski, Jürgen, 90480 Nürnberg (DE)
(72) Erfinder: Ruschkowski, Jürgen, 90480 Nürnberg (DE)
(74) Vertreter: Müller, Wolfram Hubertus

(56) Entgegenhaltungen:
- DE-A1- 10 013 009
- DE-A1- 10 034 277
- US-A- 6 050 357

## Beschreibung

Die Erfindung betrifft eine Motorsteuerungs- und -regeleinrichtung, die insbesondere für ein elektrisch angetriebenes Skate- oder Longboard geeignet ist. Es kann vier oder weniger Rollen sowie als spezielle Skateboard-Ausführung eine zweifach aufgehängte Vorderachse aufweisen. Die Erfindung ist aber auch für elektrisch angetriebene Einräder, sogenannte Monowheels, anwendbar.

Das Skateboard und das Longboard sind jeweils ein Brett mit zwei Achsen und vier Rädern bei dem sich der Benutzer durch das Abstoßen mit einem Bein fortbewegen kann. Die technische Entwicklung des Skatebords ist auch dadurch gekennzeichnet, dass immer mehr Skateboards über einen Antrieb verfügen und sich als ein alternatives Fortbewegungsmittel erweisen. Eine damit verbundene technische Herausforderung ist die Bereitstellung geeigneter Motorsteuerungen.

Aus DE 20 2010 004 820 U1 geht ein tragbares elektronisch geregeltes Antriebssystem hervor, das durch die Aktivierung oder Deaktivierung des Antriebes mittels Bremse, elektrischem Schalter oder Sensormesswert gekennzeichnet ist.

Die DE 100 34 277 A1 offenbart eine für einen bestimmten Geschwindigkeitsbereich einstellbare Motorsteuerung, die einen Sensor zur Drehzahlerfassung und einen am Rad vorgesehenen Geber sowie eine drahtlose Fernbedienung oder einen an einer Lenkstange vorgesehenen stufenlosen Schalter oder eine mittels Fußpedal erfolgte Bedienung umfasst. Die DE 10 2009 036 924 A1 beschreibt ein Skateboard bei dem der Elektromotor durch einen als Pistolencontroller, Wippencontroller oder Joystick ausgebildeten Controller steuerbar ist. Mit dem Controller können zudem mehrere Elektromotoren einzeln oder gemeinsam betrieben und auch ein Vorwärts- und Rückwärtsfahren gesteuert werden.

Die DE10013009 A1 beschreibt eine steuerungs- und -regeleinrichtung, wobei sie einen Sensor zur Erfassung des Einschlagwinkels des Skate- oder Longbords im Verhältnis zur Fahrtrichtung besitzt. Die Benutzung des Skateboards ist in den letzten Jahrzehnten durch eine sportliche Ausprägung des Skateboardens in Verbindung mit der Ausprägung einer Vielfalt von Kunststücken gekennzeichnet. Lenkungen des Skateboards durch Gewichtsverlagerungen sowie Sprünge mit dem Skateboard in Verbindung mit Drehungen des Brettes und des Körpers des Benutzers sind gängige Praxis. Hierfür werden die hochgebogene Spitze und das hochgebogene Ende des Decks genutzt.

Vor allem muss der Benutzer das Skateboard-Sliding beherrschen, eine Bremstechnik, bei der die Geschwindigkeit eines fahrenden Skateboards durch Querstellen des Brettes bis zu 90° zur Fahrtrichtung abgebremst wird und die Räder über den Untergrund schlittern und so das Gefährt bremsen.

Mit den aufgezeigten technischen Lösungen ist die Bewegungsfreiheit des Fahrers zum Teil eingeschränkt. In der Hand mitgeführte Gegenstände, wie zum Beispiel eine Fernbedienung können die Sicherheit des Fahrers einschränken und in ungünstigen Fällen auch ursächlich für Stürze und Verletzungen sein.

Hinzu kommt, dass die genannten Steuerungen die beim Skateboard-Sliding und bei den Tricks der Fahrer auftretenden Situationen und wirkenden Kräfte nicht berücksichtigen. So sind geübte Skateboardfahrer in der Lage, durch bestimmte Schwungbewegungen ihres Körpers einen Impuls auf das Brett zu übertragen und so die Phase bis zum Einsetzen des Abstoßens mit dem Bein deutlich zu verlängern. Diese dabei wirkenden lateralen Kräfte werden durch die genannten technischen Lösungen nicht aufgenommen.

Aufgabe der Erfindung ist es daher, eine Motorsteuerungs- und -regeleinrichtung insbesondere für ein elektrisch betriebenes Skate- oder Longboard bereitzustellen, dass ein höheres Maß an Bewegungsfreiheit und Sicherheit für den Fahrer ermöglicht, die ein geringes Gewicht aufweist und die lateral wirkende Kräfte aufnimmt und diese Kräfte die Geschwindigkeit beeinflussend verstärkt.

Erfindungsgemäß wird die Aufgabe durch eine Motorsteuerungs- und -regeleinrichtung insbesondere für ein elektrisch angetriebenes Skate- oder Longboard gelöst, die eine Sensorik zur Erfassung seitlich zur Fahrtrichtung auf das Skate- oder Longboard wirkender Kräfte, eine Sensorik zur Drehzahlkontrolle eines Elektromotors, eine Sensorik zur Messung von Drehzahl und Drehrichtung von nichtangetriebenen passiven Rollen des Skate- oder Longboards, einen Sensor zur Erfassung des Einschlagwinkels des Skate- oder Longbord im Verhältnis zur Fahrtrichtung sowie eine elektronische Datenverarbeitung mit einem integrierten Controller umfasst, der unter Verarbeitung der durch die Sensorik erhaltenen Signale die Drehzahl und -richtung des Elektromotors steuert.

Mit der Erfindung verbindet sich der besondere Vorzug, dass seitlich auf das Skate- oder Longboard wirkende Kräfte in eine Lateral-Schubkraft umgelenkt werden und so die Fortbewegung wirksam unterstützt wird. Ohne eine externe Steuerung wird durch die Erfindung nahezu in Echtzeit eine Drehrichtungsumkehr des Elektromotors ausgelöst, sobald das Skatebord einen in Fahrtrichtung festgelegten Winkel überschreitet und es sich daher nicht mehr in einem Roll-Modus, sondern in einem Slide-Modus befindet. Geübte Fahrer können sich damit endlos, ohne die Fahrtrichtung zu wechseln, auf einer Ebene mit dem Skate- oder Longboard fortbewegen und ohne es mit dem Fuß erneut anschieben zu müssen. Unterstützt durch die einfache Handhabung des mit der Erfindung ausgestatteten Skate- oder Longboard eignen sich die Fahrer die auf diese Weise mögliche Geschwindigkeitsregelung schnell an. Da der Fahrer im Hand- und Fußbereich volle Bewegungsfreiheit hat gibt ihm die Erfindung auch ein höheres Maß an Sicherheit.

Eine Ausführungsform der Erfindung sieht vor, dass das Skate- oder Longboard einen Drucksensor oder einen anderen Sensor zur Erfassung des auf das Skate- oder Longboard wirkenden Gewichtes des Fahrers aufweist.

Eine bevorzugte Ausführungsform der Erfindung sieht vor, dass das Skate- oder Longboard eine für einen Fahrer sichtbare Leuchtdiode, vorzugsweise eine Mehrfarben-Leuchtdiode, oder einen anderen optischen Signalgeber zur Signalisierung von Informationen zum Betriebszustand des Skate- oder Longboards aufweist.

Vorzugsweise weist die Motorsteuerungs- und -regeleinrichtung einen Piezzo-Lautsprecher oder einen anderen akustischen Signalgeber auf, der dem Fahrer akustische Signale zum Betriebszustand des Skate- oder Longboard gibt.

Gemäß einer weiteren Ausführungsform ist die Drehzahl des Elektromotors dynamisch und/oder konstant auch im Hinblick auf eine Mindest- und/oder Höchstgeschwindigkeit des Skate- oder Longboard regelbar und/oder aktiviert der Controller die Antriebsrollen bei Überschreiten einer vorgegebenen Geschwindigkeit als Bremsrollen.

Gemäß einer besonders bevorzugten Ausführungsform der Erfindung ist die Drehrichtung des Elektromotors umkehrbar, sobald das Skate- oder Longboard sich zunächst um mehr als 90° zur Fahrtrichtung querstellt und danach bei Drehung um weitere 90° die Fahrtrichtung beibehält.

Eine weitere besonders bevorzugte Ausführungsform der Erfindung sieht vor, dass der Controller bei der Drehung des Skate- oder Longboard um 180° die Drehzahl des Elektromotors erst dann wieder steuert, wenn der Sensor in Bezug auf die Winkelstellung des Decks im Verhältnis zur Fahrtrichtung und der Sensor hinsichtlich der erfassten Drehzahl der nichtangetriebenen passiven Rollen jeweils stabile Werte melden.

Bevorzugt werden durch die Datenverarbeitung mit dem Controller die durch einen Beschleunigungssensor erfassten und seitlich auf das Skate- oder Longboard wirkenden Kräfte in eine Schubkraft und in einen Verstärkungsfaktor für den Elektromotor umgewandelt.

Nach einer weiteren Ausführungsform ist die Schubkraft mittels eines Potenziometers oder eines anderen Sollwertgebers in Verbindung mit dem Controller regelbar.

Vorzugsweise ist die Umwandlung der seitlich auf das Skate- oder Longboard wirkenden Kräfte in eine Schubkraft abschaltbar.

Gemäß einer weiteren besonders bevorzugten Ausführungsform der Erfindung steuert der Controller die Umdrehungszahl des Elektromotors so, dass bei Benutzung des Skate- oder Longboard nach einer Drehung um 180° und nach Änderung der Drehrichtung des Elektromotors das Freilaufgetriebe keine Bremswirkung bei Weiterfahrt des Skate- oder Longboard erzeugt.

Es ist vorgesehen, dass der Controller die Drehrichtung des Elektromotors ändern kann, wenn der Benutzer des Skate- oder Longboard mit diesem Sprünge durchführt oder es in eine Drehbewegung bringt und es um dessen Längsachse dreht.

Im Folgenden soll die Erfindung an Hand von Zeichnungen näher erläutert werden. Es zeigen:
- **Fig. 1**: in schematischer Darstellung die Anordnung von Bauelementen der erfindungsgemäßen Motorsteuer- und -regeleinrichtung an der Unterseite eines Skateboards;
- **Fig. 2a,2b, 2c**: in schematischer Darstellung 3 Stufen des Skateboard-Sliding;
- **Fig. 3**: die Darstellung seitlich auf ein Skateboard wirkender Kräfte und deren Einfluss auf die Geschwindigkeit des Skateboards in Abhängigkeit von der Zeit.

**Figur 1** zeigt an einem Ausführungsbeispiel in schematischer Darstellung den auf der Unterseite des Decks 18 eines Skateboards angeordneten Aufbau von Bauelementen der erfindungsgemäßen Motorsteuerungs- und -regeleinrichtung. Am Deck 18 des Skatebord 1 sind insgesamt vier an den Achsen 12 angeordnete Rollen 3, 26 und ein Freilaufgetriebe 4 vorgesehen. Der eingeschlagene Achsenwinkel der Aufhängung der Achsen 12 bestimmt die Lenkrichtung und den Lenkwinkel. Der Elektromotor 6, bei diesem Ausführungsbeispiel ein bürstenloser Drehstrommotor, wird durch den Akkumulator 2 mit Elektroenergie versorgt. An Stelle des Akkumulators 2 kann auch eine Batterie verwendet werden.
Die hier exemplarisch dargestellte Variante des Skateboard 1 verfügt über die angetriebene, sogenannte aktive Rolle 3 und über nicht angetriebene, sogenannte passive Rollen 26. Die Antriebsrolle 3 ist mechanisch über ein hier nicht dargestelltes Getriebe, eine Kette oder einen Zahnriemen mit dem elektronisch regelbaren Antriebssystem verbunden. Die Umdrehungszahl der passiven Rollen 26 wird durch den Sensor 13 gemessen. Der kombinierte Sensors 11, hier der Sensor mit der Kennung MPU-6050, vereint den Beschleunigungssensor zur Messung der Antriebsstärke des Elektromotors 6 und den Gyro-Sensor zur Erfassung des Einschlagwinkels des Skateboards im Verhältnis zur Fahrtrichtung 15. Zur Regelung der Lateralschubkraft ist das mit dem Controller 10 verbundene Potenziometer 19 vorgesehen.
Ein auf der Oberseite des Decks 18 angeordneter aber hier nicht dargestellter Gewichtssensor meldet bei Überschreiten eines einstellbaren Messwertes den "Benutzerstatus"
Auf dem Deck 18 und mit dem Controller 10 verbunden sind des Weiteren vorgesehen, die LED-Statusanzeige 23, der Piezzo-Lautsprecher 24 und das Display 25 als Segmentanzeige. Es versteht sich, dass die LED-Statusanzeige 23, der Piezzo-Lautsprecher 24 und das Display 25 so am Deck 18 angeordnet sind, dass deren Signale vom Benutzer gut wahrnehmbar sind.
Die LED-Statusanzeige 23 ist als Mehrfarbendiode in den Farben Rot/Grün ausgeführt und gibt dem Fahrer des Skateboard 1 mit der Farbe "Grün" die Information, dass das Skateboard 1 fahrbereit ist. Es kann jedoch auch ein anderer optischer Signalgeber zum Einsatz kommen. Nach dem Einschalten des Boards muss sich der MPU-6050-Sensor initialisieren. Dieser Vorgang erfordert im vorliegenden Beispiel ca. 20 Sekunden. Erst danach ist das Skateboard 1 fahrbereit.
Solange die LED-Statusanzeige 23 in der Farbe "Rot" leuchtet ist der MPU-6050-Sensor noch nicht initialisiert und das Board folglich nicht fahrbereit. Eine blinkende LED-Statusanzeige 23 signalisiert dem Fahrer eine Störung.
Über die erfolgte Initialisierung oder die Fahrbereitschaft kann dem Fahrer mit dem Piezzo-Lautsprecher oder einem anderen Signalgeber auch ein akustisches ein Signal gegeben werden. Ebenso kann ihm ein Warnsignal zum Akku-Entladungszustand gegeben werden. Mit der Segmentanzeige 25 können dem Fahrer verschiedene Informationen vermittelt werden, so zum Beispiel zum Status des Akkus 2 und zur Geschwindigkeit, der maximalen, der aktuellen und der durchschnittlichen Geschwindigkeit, sowie zu der zurückgelegten Strecke als auch Angaben zum eingestellten Fahrmodus, wie beispielsweise eine deaktivierte Motordrehrichtungsumkehr.

Um das Skateboard 1 zu benutzen wird es durch den Fahrer angeschoben. Durch das mechanische Freilaufgetriebe 4 bleibt der Elektromotor 6 zunächst passiv. Er dreht sich nicht mit. Bei Überschreiten einer bestimmten Drehzahl, die mittels des Sensors 13 an den passiven Rollen 26 erfasst wird, treibt der Elektromotor 6 die durch ein Getriebe, eine Kette oder einen Zahnriemen ausgebildete mechanische Verbindung untertourig an. Es erfolgt jedoch noch kein Schub an der angeordneten aktiven Rolle 3.
Bewegt nun der Fahrer das Skateboard 1 so, dass seitliche Kräfte auf das Skateboard 1 wirksam werden, erfasst der Beschleunigungssensor 11 diese Veränderung und der Mikroprozessor im Controller 10 verarbeitet die erhaltenen Messwerte in eine laterale Schubkraft und erzeugt in Echtzeit den sich ergebenden Verstärkungsfaktor für den elektrischen Antrieb. Sofern keine laterale Schubkraft erzeugt wird, unterbricht der Elektromotor 6 seinen Antrieb und läuft durch die Freilaufvorrichtung 4 untertourig weiter. Und beim Unterschreiten einer bestimmten, vorgegebenen Geschwindigkeit schaltet die Steuerung den Elektromotor 6 ab und verfällt in einen Standby-Modus.

In einer Bildfolge zeigen die **Figuren 2a, 2b und 2c** das Querstellen des Skateboards 1 um 90° und den Übergang vom Fahrmodus in den Slide-Modus. Die durchschnittliche Wendezeit um das Skateboard 1 um 90° zu drehen und in den Slide-Modus zu bringen beträgt 500 ms bis 700 ms. Dies wird durch die erfindungsgemäße Motorsteuer- und regeleinrichtung in Echtzeit über die Winkelstellung der Ausrichtung des Decks 18 zur Fahrtrichtung 15 mittels des Gyro-Sensors 11 erkannt. In einer sehr kurzen Zeitspanne wird der Elektromotor 6 in Erfassung des sich abzeichnenden Wendemanövers auf null Umdrehungen abgebremst, die zuletzt gemessene Geschwindigkeit und abgeleitete Motorumdrehungszahl zwischengespeichert und der Elektromotor 6 in entgegengesetzter Drehrichtung übertourig wieder beschleunigt, um einen optimalen Freilauf zu ermöglichen, wenn das Skateboard um weitere 90° eingeschlagen wird.
Bei einer 180° Drehung des Skateboards 1 stehen die aktive Rolle 3 und die passiven Rollen 26 für einen winzigen Augenblick still.
Erst wenn der Controller 10 für die vom Gyro-Sensor 11 in Bezug auf die Winkelstellung des Decks 18 im Verhältnis zur Fahrtrichtung 15 und die vom Sensor 13 hinsichtlich der Drehzahl der nichtangetriebenen passiven Rollen jeweils Stabilität in den gemeldeten Werten, gleichbleibende bzw. sich nur gering verändernde Werte, festgestellt hat, also der Sliding-Modus beendet wurde, steuert der Controller 10 wieder die Drehzahl des Elektromotors 6.

Diese Funktionsweise der Erfindung erweist sich als ein besonderer Vorzug gegenüber dem bekannten Stand der Technik, denn allein aus der Erfassung der Drehrichtung der passiven Rollen 26 des Skateboards 1 und der Umdrehungsgeschwindigkeit der passiven Rollen 26 kann dieser Vorgang nicht realisiert werden. Wenn also das Skateboard 1 um insgesamt 180° gedreht wurde kann unter Beibehaltung der bisherigen Fahrtrichtung bremsfrei durch das überdrehte Freilaufgetriebe weitergefahren werden. Nur mit Hilfe des Gyro-Sensors 11, der wie ein "Kompass" für das Skateboard wirkt und in Echtzeit die Veränderung des Einschlagwinkels misst, kann er als Trigger für die Umkehr der Drehrichtung des Elektromotors 6 wirken.

Wird nun das Skateboard erneut um 180° gedreht und der Sensor 13 und der Gyro-Sensor 11 liefern stabile Werte, kann der Elektromotor 6 nach erfolgter Drehrichtungsänderung wieder als Antrieb verwendet werden.

**Figur 3** zeigt bei einer Testfahrt den Einfluss gemessener Lateralkräfte und deren Umwandlung in Schubkräfte auf die Geschwindigkeit über einen Zeitraum von ca. 30 Sekunden. In der Datenreihe 20 ist der Verlauf der vom Sensor 11 erfassten Messwerte der Lateralkräfte dargestellt. Die Datenreihe 21 zeigt den Verlauf der Geschwindigkeit des Skateboardes 1 mit einer maximalen Geschwindigkeit von 22 km/h und die Datenreihe 22 den kalkulierten Verstärkungsfaktor. Deutlich zeigen die Messwerte den Einfluss der in eine Schubkraft umgewandelten lateralen Kräfte bis zu dem Punkt, als das Skateboard 1 vom Fahrer nach dem Beschleunigen ausgebremst wurde.

Das vorgenannte Beispiel ist nicht auf die darin beschriebene Ausführungsform der Erfindung beschränkt.
So können an der Spitze des Skatebords, eingearbeitet in Deck und für den Fahrer sichtbar, zwei ebenfalls mehrfarbige LED eingearbeitet sein, um beispielsweise gemessene Seitwärtskräfte dem Fahrer durch Farbänderung zu signalisieren oder ihm bei entladenem Akku 6 oder einem Fehlerzustand ein Warnsignal zu geben. Auch können mehr als eine Rolle als aktive Rollen 3 fungieren.

Mit 2 Piezzo-Sensoren, jeweils unter der vorderen und hinteren Achse des Skateboards könnten die Parameter für die Beschleunigung automatisch angepasst werden und zwar in Abhängigkeit vom Gewicht des Fahrers für längere beziehungsweise kürzere Beschleunigungsmomente.

Piezzo's können aber auch als Sensor für die vom Straßenbelag verursachten Erschütterungen verwendet werden.
Wenn eine der vorderen Rollen über einen Stein fährt, sollte die hintere Rolle dies zeitversetzt ebenfalls tun. Jede Unebenheit auf der Straße wird zuerst vom ersten Piezzo in der Vorderachse, dann vom zweiten Piezzo in der Hinterachse registriert.
Ähnliche Signale (Erschütterungen vom Untergrund) werden also 2 x gemessen. Wenn diese Erschütterungen gemessen und in Abhängigkeit von der gefahrenen Geschwindigkeit der zeitliche Versatz errechnet werden, können diese dann auch im Controller analysiert und mathematisch ausgefiltert werden.
Durch den Straßenbelag bedingte Erschütterungen können auf diese Weise ebenso ausgeblendet, wie das Auftreten des Fahrers auf das Board isoliert erfasst werden und als Trigger Signal für eine Fahr-Anwendung verwendet werden kann. So kann ein einmaliges Auftreten bei dem fahrenden Skateboard bedeuten, dass die aktuelle Geschwindigkeit bis zur nächsten Kurve oder so lange zu halten ist, bis der Sensor durch den Fahrer erneut bedient wird.

### BEZUGSZEICHENAUFSTELLUNG

- 1: Skateboard, Longboard
- 2: Akku
- 3: Angetriebene aktive Rolle
- 4: Freilaufgetriebe
- 5: Kette oder Zahnriemen
- 6: Elektromotor
- 7: Antriebsmotor-Zuleitung
- 8: Einrichtung zur Drehzahlkontrolle des Motors
- 9: Kabel für die Datenübertragung zur Geschwindigkeitskontrolle
- 10: Controller
- 11: Se3nsor, Beschleunigungssensor, Gyrometer
- 12: Achse
- 13: Sensor zur Messung der Drehzahl und Erfassung der Drehrichtung
- 14: Kipppunkt
- 15: Fahrtrichtung
- 16: Vorderer Teil des Skateboard
- 17: Hinterer Teil des Skateboard
- 18: Deck
- 19: Potenziometer zur Regelung des Beschleunigungsfaktors
- 20: Datenreihe der gemessenen Lateralkräfte,
- 21: Datenreihe der Geschwindigkeit
- 22: Datenreihe zum kalkulierten Verstärkungsfaktor
- 23: LED Statusanzeige
- 24: Piezzo Lautsprecher
- 25: Display (Segmentanzeige)
- 26: Nichtangetriebene passive Rollen

## Patentansprüche

1. Motorsteuerungs- und -regeleinrichtung insbesondere für ein elektrisch angetriebenes Skate- oder Longboard, **dadurch gekennzeichnet, dass** sie eine Sensorik zur Erfassung seitlich zur Fahrtrichtung (15) auf das Skate- oder Longboard wirkender Kräfte, eine Sensorik (8) zur Drehzahlkontrolle eines Elektromotors (6), eine Sensorik (13) zur Messung von Drehzahl und Drehrichtung von nichtangetriebenen Rollen (26) des Skate- oder Longboard (1), einen Sensor (11) zur Erfassung des Einschlagwinkels des Skate- oder Longbords (1) im Verhältnis zur Fahrtrichtung (15) sowie eine elektronische Datenverarbeitung mit einem integrierten Controller (10) umfasst, der unter Verarbeitung der durch die Sensorik erhaltenen Signale die Drehzahl und -richtung des Elektromotors (6) steuert.

2. Motorsteuerungs- und -regeleinrichtung nach Anspruch1, **dadurch gekennzeichnet, dass** das Skate- oder Longboard (1) einen Drucksensor oder einen anderen Sensor zur Erfassung des auf das Skateboard (1) wirkenden Gewichtes aufweist.

3. Motorsteuerungs- und -regeleinrichtung nach Anspruch 1 oder 2, **dadurch gekennzeichnet, dass** es eine für einen Fahrer sichtbare Leuchtdiode (23) oder einen anderen optischen Signalgeber zur Signalisierung von Informationen zum Betriebszustand des Skate- oder Longboards (1) aufweist.

4. Motorsteuerungs- und -regeleinrichtung nach mindestens einem der Ansprüche 1 bis 3, **dadurch gekennzeichnet, dass** es einen Piezzo-Lautsprecher (24) oder einen anderen Signalgeber besitzt, der dem Fahrer akustische Signale zum Betriebszustand des Skate- oder Longboards (1) gibt.

5. Motorsteuerung und -regeleinrichtung nach mindestens einem der Ansprüche 1 bis 4, **dadurch gekennzeichnet, dass** die Drehzahl des Elektromotors (6) dynamisch und/oder konstant auch im Hinblick auf eine Mindest- und/oder Höchstgeschwindigkeit des Skate- oder Longboards (1) regelbar ist und/oder der Controller (10) bei Überschreiten einer vorgegebenen Geschwindigkeit die Antriebsrollen (3) als Bremsrollen aktiviert.

6. Motorsteuerung und -regeleinrichtung nach mindestens einem der Ansprüche 1 bis 5, **dadurch gekennzeichnet, dass** sie die Drehrichtung des Elektromotors (6) umkehrt, sobald das Skate- oder Longboard (1) sich zunächst um mehr als 90° zur Fahrtrichtung (15) querstellt und danach bei Drehung um weitere 90° die Fahrtrichtung (15) beibehält.

7. Motorsteuerung und -regeleinrichtung nach mindestens einem der Ansprüche 1 bis 6, **dadurch gekennzeichnet, dass** der Controller (10) bei der Drehung des Skate- oder Longboards (1) um 180° die Drehzahl des Elektromotors (6) erst dann wieder steuert, wenn der Sensor (11) in Bezug auf die Winkelstellung des Decks (18) im Verhältnis zur Fahrtrichtung (15) und der Sensor (13) hinsichtlich der erfassten Drehzahl der nichtangetriebenen passiven Rollen (26) jeweils stabile Werte melden.

8. Motorsteuerung und -regeleinrichtung nach mindestens einem der Ansprüche 1 bis 7, **dadurch gekennzeichnet, dass** die Datenverarbeitung mit dem Controller (10) die durch einen Beschleunigungssensor (11) erfassten und seitlich auf das Skate- oder Longboard (1) wirkenden Kräfte in eine Schubkraft und einen Verstärkungsfaktor für den Elektromotor (6) umwandelt.

9. Motorsteuerungs- und -regeleinrichtung nach mindestens einem der Ansprüche 1 bis 8, **dadurch gekennzeichnet, dass** mittels eines Potenziometers (21) oder eines anderen Sollwertgebers in Verbindung mit dem Controller (10) die Schubkraft regelbar ist

10. Motorsteuerungs- und -regeleinrichtung nach mindestens einem der Ansprüche 1 bis 9, **dadurch gekennzeichnet, dass** die Umwandlung der seitlich auf das Skate- oder Longboard (1) wirkenden Kräfte in eine Schubkraft abschaltbar ist.

11. Motorsteuerungs- und -regeleinrichtung nach mindestens einem der Ansprüche 1 bis 10, **dadurch gekennzeichnet, dass** bei Benutzung des Skate- oder Longboards (1) nach einer Drehung um 180° und der Elektromotor (6) seine Drehrichtung geändert hat, der Controller (10) die Umdrehungszahl des Elektromotors (6) so steuert, dass das Freilaufgetriebe (4) keine Bremswirkung bei Weiterfahrt des Skate- oder Longboards (1) erzeugt.

12. Motorsteuerungs- und -regeleinrichtung nach mindestens einem der Ansprüche 1 bis 11, **dadurch gekennzeichnet, dass** der Controller (10) die Drehrichtung des Elektromotors (6) ändern kann, wenn der Benutzer des Skate- oder Longboards (1) mit diesem Sprünge durchführt, es um dessen Längsachse dreht oder es in eine Drehbewegung bringt.

## Claims

1. A motor control and regulating device, in particular for an electronically driven skateboard or longboard, **characterized in that** it has a sensor system configured for detection of forces acting sideways on the skateboard or longboard relative to a travel direction (15), a sensor system (8) configured for control of rpm of the electric motor (6), a sensor system (13) configured for measurement of rpm and direction of rotation of non-driven rollers (26) of the skateboard or longboard (1), a sensor (11) configured for detection of a turning angle of the skateboard or longboard (1) relative to the travel direction (15), and an electronic data processor with an integrated controller (10), which controls the rpm and direction of rotation of the electric motor (6) by processing signals received by the sensor systems.

2. The motor control and regulating device according to claim 1, **characterized in that** the skateboard or longboard (1) has a pressure sensor or another sensor configured for detection of weight acting on the skateboard (1).

3. The motor control and regulating device according to claim 1 or 2, **characterized in that** it has a light-emitting diode (23) which is visible to a driver or another optical signal transmitter configured for signaling of information about an operating condition of the skateboard or longboard (1).

4. The motor control and regulating device according to at least one of claims 1 to 3, **characterized in that** it has a piezo loudspeaker (24) or another signal transmitter configured for transmitting acoustic signals about an operating condition of the skateboard or longboard (1) to the driver.

5. The motor control and regulating device according to at least one of claims 1 to 4, **characterized in that** the rpm of the electric motor (6) can be dynamically and/or constantly regulated with respect to a minimum or maximum speed of the skateboard or longboard (1), and/or the controller (10) is configured to activate the drive rollers (3) as brake rollers when a preset speed is exceeded.

6. The motor control and regulating device according to at least one of claims 1 to 5, **characterized in that** it is configured to reverse the direction of rotation of the electric motor (6) as soon as the skateboard or longboard (1) first becomes positioned crosswise by more than 90° relative to the travel direction (15) and thereafter maintains the travel direction (15) while turning by a further 90°.

7. The motor control and regulating device according to at least one of claims 1 to 6, **characterized in that** the controller (10), upon the turning of the skateboard or longboard (1) by 180°, is configured to control the rpm of the electric motor (6) only when the sensor (11) signals stable values with regard to an angular position of the deck (18) relative to the travel direction (15) and the detected rpm of the non-driven passive rollers (26).

8. The motor control and regulating device according to at least one of claims 1 to 7, **characterized in that** the data processed by the controller transforms forces detected by an acceleration sensor (11) and acting sideways on the skateboard or longboard (1) into a thrust force and an amplification factor for the electric motor (6).

9. The motor control and regulating device according to at least one of claims 1 to 8, **characterized in that** a potentiometer (21) or another setpoint generator connected to the controller (10) is configured to regulate the thrust force.

10. The motor control and regulating device according to at least one of claims 1 to 9, **characterized in that** the transformation of the forces acting sideways on the skateboard or longboard (1) into the thrust force can be turned off.

11. The motor control and regulating device according to at least one of claims 1 to 10, **characterized in that** the controller (10) is configured to control a speed of revolution of the electric motor (6) such that a freewheel gear mechanism (4) does not produce any braking action during further travel of the skateboard or longboard (1) after the electric motor (6) has changed its direction of rotation due to a turn by 180° of the skateboard or longboard (1).

12. The motor control and regulating device according to at least one of claims 1 to 11, **characterized in that** the controller (10) is configured to change the direction of rotation of the electric motor (6) when a user of the skateboard or longboard (1) performs leaps with the skateboard or longboard, turns the skateboard or longboard around a longitudinal axis or urges the skateboard or longboard into a turning movement.

## Revendications

1. Dispositif de commande et de régulation d'un moteur, en particulier pour un skateboard ou longboard à propulsion électrique, **caractérisé en ce qu'**il comporte des capteurs pour déterminer des forces s'exerçant sur le skateboard ou le longboard dans la direction du déplacement (15), des capteurs (8) pour contrôler la vitesse de rotation d'un moteur électrique (6), des capteurs (13) pour mesurer la vitesse et le sens de rotation des roulettes non motrices (26) d'un skateboard ou longboard (1), un capteur (11) pour déterminer l'angle de braquage du skateboard ou longboard (1) par rapport à la direction du déplacement (15) ainsi qu'un traitement des données électronique doté d'un contrôleur intégré (10), ce dernier commandant la vitesse et le sens de rotation du moteur électrique (6) après traitement des signaux provenant des capteurs.

2. Dispositif de commande et de régulation d'un moteur selon la revendication 1, **caractérisé en ce que** le skateboard ou longboard (1) comporte un capteur de pression ou un autre capteur pour déterminer le poids s'exerçant sur le skateboard (1).

3. Dispositif de commande et de régulation d'un moteur selon la revendication 1 ou 2, **caractérisé en ce qu'**il comporte une diode électroluminescente (23) visible pour l'utilisateur ou un autre signaleur optique pour signaler des informations sur l'état de fonctionnement du skateboard ou longboard (1).

4. Dispositif de commande et de régulation d'un moteur selon au moins une des revendications 1 à 3, **caractérisé en ce qu'**il possède un haut-parleur piézoélectrique (24) ou un autre signaleur fournissant à l'utilisateur un signal acoustique sur l'état de fonctionnement du skateboard ou longboard (1).

5. Dispositif de commande et de régulation d'un moteur selon au moins une des revendications 1 à 4, **caractérisé en ce que** la vitesse de rotation du moteur électrique (6) est réglable de façon dynamique et/ou constante compte tenu d'une vitesse minimale et/ou d'une vitesse maximale du skateboard ou longboard (1) et/ou le contrôleur (10) active les roulettes motrices (3) comme roulettes de freinage lorsqu'une vitesse maximale prédéfinie est dépassée.

6. Dispositif de commande et de régulation d'un moteur selon au moins une des revendications 1 à 5, **caractérisé en ce que** le sens de rotation du moteur électrique (6) s'inverse dès que le skateboard ou longboard (1) se tourne d'abord à plus de 90° par rapport à la direction du déplacement (15) et ensuite retrouve la direction du déplacement (15) en tournant une nouvelle fois de 90° dans le même sens.

7. Dispositif de commande et de régulation d'un moteur selon au moins une des revendications 1 à 6, **caractérisé en ce que** le contrôleur (10) ne commande le sens de rotation du moteur électrique (6) lors de la rotation à 180° du skateboard ou longboard (1) que lorsque les valeurs de la position angulaire de la planche (18) en rapport à la direction du déplacement (15) indiquée par le capteur (11) et de la vitesse de rotation mesurée des roulettes passives non motrices (26) indiquée par le capteur (13) sont stables.

8. Dispositif de commande et de régulation d'un moteur selon au moins une des revendications 1 à 7, **caractérisé en ce que** le traitement des données avec le contrôleur (10) convertit les forces s'exerçant sur le skateboard ou longboard (1) mesurées par un capteur d'accélération (11) en une force de poussée et un facteur d'amplification pour le moteur électrique (6).

9. Dispositif de commande et de régulation d'un moteur selon au moins une des revendications 1 à 8, **caractérisé en ce que** la force de poussée est réglable au moyen d'un potentiomètre (21) ou d'un autre émetteur de valeur de consigne relié au contrôleur (10).

10. Dispositif de commande et de régulation d'un moteur selon au moins une des revendications 1 à 9, **caractérisé en ce que** la conversion des forces s'exerçant sur le skateboard ou longboard (1) en force de poussée est désactivable.

11. Dispositif de commande et de régulation d'un moteur selon au moins une des revendications 1 à 10, **caractérisé en ce que**, lors de l'utilisation du skateboard ou longboard (1) après une rotation de 180° et un changement du sens de rotation du moteur électrique (6), le contrôleur (10) commande le nombre de tours du moteur électrique (6) de telle sorte que la transmission à roue libre (4) n'exerce aucune action de freinage lorsque le skateboard ou longboard (1) continue son mouvement.

12. Dispositif de commande et de régulation d'un moteur selon au moins une des revendications 1 à 11, **caractérisé en ce que** le contrôleur (10) peut changer le sens de rotation du moteur électrique (6) lorsque l'utilisateur du skateboard ou longboard (1) effectue ces sauts, faisant tourner la planche autour de son axe long ou lui faisant faire un mouvement circulaire.
